# DEMANDE DE BREVET EUROPEEN

(11) **EP 1 413 214 A1**
(43) Date de publication de la demande: **28.04.2004**
(21) Numéro de dépôt: 02425594.5
(22) Date de dépôt: 30.09.2002
(51) Int. Cl.: A42B 3/04

(54) **Dispositif de protection pour motocyclistes**

(71) Demandeur: Obeidat, Hassan, 35010 Borgoricco, Padova (IT)
(72) Inventeur: Obeidat, Hassan, 35010 Borgoricco, Padova (IT)

(57) **Abrégé**

Dispositif de protection pour motocyclistes composé d'un casque (A) et d'un collier (B). La partie arrière du casque (A) est pourvue d'un renflement conique (C) percé d'une cavité cylindrique. Le collier (B) se compose de deux bras articulés sur une partie centrale. Ladite partie centrale et munie d'un pivot (X) pouvant s'engager dans la cavité cylindrique du renflement conique (C) reliant ainsi ensemble le collier (B) au casque (A).

## Description

L'accessoire en question est composé du deux elements fondamentaux:
- **LE CASQUE (A)**
- **LE COLLIER (B)**

Le casque (A) a une caratéristique qui represente une nouveauté. En effet, il est doté du **CONE (C)** à l' intérieur duquel est creé un éspace libre avec une langue du guide . (voir Fg .1.).
Cette propriété lui permet de se liguer au collier (B) à traverse le pivot (X) . (voir Fg .8.)

### LE COLLIER (B) :

Le deuscième element fondamental de l'accessoire est le collier(B) qui est constitué de cinq élements essentiels :
- **La part centrale**
- **Le bras droit**
- **Le bras gauche**
- **Le pivot (X)**
- **Le cylindre (Z)**

Les deux bras s'attaquent à la part centrale dans les deux zones du connexion descrittes sur la Fg .2. et ils peuvent s'ouvrir et se fermer grace à le pivot (U) enveloppé du ressort (T), qui sont descrits sur la Fg.7.
Le collier (B) est endossé en mode que la part centrale se pose derrière le cou en même temps que les deux bras entourent la part inferieure du cou en descendant vers la poitrine du Motocycliste . (voir Fg .8.)
Après on se met le casque (A) introduisant le pivot (X) à l'interieur du cone (C) .

### LA PART CENTRALE :

la zone verte (voir Fg .3.) represente une èponge suffisament douce et resistante qui joue le role d'isolant entre le collier (B) le cou du motocycliste.
la zone jaune (voir Fg.2.) represente la zone du connexion du bras à la part centrale . ce poste est doté du trois trous :
   - Les deux trous en ligne verticale servent pour y inserér les deux extremités du pivot (U).
   - Le troisième trou frontal serve pour y insérer une extremité du ressort (T) qui enveloppe le pivot (U) .

Ceci est le sisteme qui permet aux deux bras de s'ouvrir ou de se fermer .

N.B . Le pivot (U) et le ressort (T) sont descrits sur la Fg .7.

### La part centrale :

A l'interieur de la part centrale (voir Fg .4.) sont creés deux éspaces libres:
- Un èspace libre qui a une forme cylindrique où ils seront introduits le ressort (L1); (L2) et le cylindre (Z). Nominé canal à forme d'arc superieure . (voir Fg.4.)
- Un èspace libre qui la forme d'arc et qui serve comme éspace du déplacement du ressort centrale (Y). Nominé canal à forme d'arc inferieure . (voir Fg.4.)

**N.B.** le ressort (L1) ; le ressort (L2) , le ressort (Y) et le cylindre (Z) sont descrits sur la Fg .5.

### LE CYLINDRE (Z) : (voir Fg.5.)

Sur le cylindre (Z) on trouve :
- Deux canaux cercolaires sur les faces laterales ,où ils prenent positions le ressort (L1) et le ressort (L2) .
- Un èspace libre qui a une forme cylindrique pour y introduire le pivot(X) dèja fixé sur une base cylindrique (B1) doteé du deux petits pivots diametralement opposés .
- Deux canaux verticals parallèles à l'axe (H) ,et qui servent comme guides pour les deux petits pivots de la base (B1).

### LE PIVOT (X) : (voir Fg.5.)

Le pivot (X) est fixé sur une base cylindrique qui a diametralement opposès deux petits pivots grace aux quels il peut s'introduire à l'interieur du cylindre (Z) suivant les deux canaux verticals .
En plus il a un canal vertical (F3) coincident avec l'axe (H) , et qui s'élarge sous la forme de la lettre V au niveau de la pointe .
Ce canal serve de siège pour la langue du guide du cone ( C) durant la connexion du casque (A) avec le collier (B).
Le pivot (X) est en rotation autour de son propre axe (H) du 90° d'une part à l'autre ; et il se soutient à l'interieur du (Z) sur le ressort centrale(Y).

### LE BRAS : (voir FG.6. )

Le bras porte tout au long sa surface en contact avec le corps du motocycliste une èponge suffisament douce et resistante , pendant que sa zone du connexion avec la part centrale possede trois trous :
- Deux trous en ligne verticale pour y insèrer les deux extremitès du pivot (U).
- Le troisième trou frontal pour y insèrer la deusième estremitè du ressort (T) qui enveloppe le pivot (U) .

### LE PIVOT (U) : (voir Fg.7.)

Le pivot (U) est enveloppé avec le ressort (T), et a une cavité qui porte un ressort fine qui lui permet d'avoir sur les deux extremités deux petits pivots mobiles.

## Revendications

1. Le casque (A) **caracterisé par** etre doté du cone (C ) contenant une mince barre du guide.Nomineé langue du guide . Fg.1.

2. Le collier (B) constitué de la part centrale; du pivot (X) et des deux bras- (Fg.8)- **caracterisé par** avoir le pivot (X) ayant un canal vertical qui s' élarge sous la forme de la lettere V au niveau de la pointe et d'etre en rotation autour de son propre axe ,du 90° d'une part à l'autre.

3. Le collier (B) comme revendiqué dans la rivendication 2 , caracterisè par avoir les deux bras capables de s'ouvrir et de se fermer grace à leur sisteme du connexion à la part centrale ,constitué du pivot (U) enveloppé avec le ressort (T) .

## Revendications modifiées

### Revendications modifiées conformément à la règle 86(2) CBE.

**1.** Dispositif du protection pour motocyclistes composé d'un casque (A) et d'un collier (B), **caractérisé en ce que** la partie arrière du casque (A) est dotée d'un renflement conique (C) percé d'une cavité cilindrique.

**2.** Dispositif de protection suivant la revendication 1., **caractérisé en ce que** ladite cavité cilindrique dudit renflement conique (C) est munie d'une mince barre du guide verticale (G). Ladite barre du guide (G) sert pour rendre plus compacte la connexion du casque (A) au collier (B).

**3.** Dispositif du proctection suivant la revendication 2. **caractérisé en ce que** le collier (B) est composé de deux bras, droit (D1) portant une éponge (R1) et gauche (D2) portant une éponge (R2), articulés sur une partie centrale (P) munie de deux éponges (R) et (R3). lesdits éponges (R) ; (R1) ; (R2) et (R3) sont suffisament douces et résistantes, et servent d'isolants en réduissant l'effet des vibrations et de la pression que peut subir le cou. Ladite partie centrale (P) est dotée d'un pivot (X) pouvant s'engager dans la cavité cilindrique dudit renflement conique (C) suivant la mince barre du guide verticale (G), reliant ainsi ensemble le casque (A) au collier (B). Ledit pivot (X) est fixé sur une base (B1) dotée de deux petits pivots diamétralement opposés (K1; K2) et se soutient sur un ressort de compréssion (Y) au centre d'un cilindre (Z). Ledit cilindre (Z), pouvant se deplacer au long d'un canal à forme d'arc (E) à l'intérieure de ladite partie centrale (P), reste emprisoné entre deux gommes (J1; J2) attaquées sur ses deux faces latérales, et entre deux ressorts de compression (L1; L2) qui jouent le role d'amortisseurs en limittant entre une bonne marge de sécurité le mouvement rotationel de la tête, soit de droite à gauche, soit de gauche à droite. Pendant que lesdites gommes (J1) et (J2) d'une part absorbent l'onde d'heurt en cas du chocs, et d'autre part jouent le role de freins en glissant sur la surface interne du couvercle (O) de ladite partie centrale (P), limittant ainsi entre une bonne marge de sécurité le mouvement rotationel de la tête, soit de gauche à droite en sens horaire soit de droite à gauche en sens anti-horaire. Ledit cilindre (Z) est réalisé à partir d'une sfère sur laquelle sont crées deux surfaces latérales planes pourvues chacune d'un canal circolaire où prenent position lesdits ressorts de compression (L1 ; L2), et au centre de laquelle est crée une cavité cilindrique pourvue de deux canaux verticaux (W1 ; W2) diamétralment opposés, où prenent position les deux pivots (K1 ; K2) de ladite base (B1).

**4.** Dispositif de protection suivant la revendication 3. cartérisé en ce que ledit pivot (X) est pourvu d'un canal vertical (F3) qui s'élarge sous forme de la lettre V au niveau de la pointe. Ledit canal (F3) sert de siège pour ladite mince barre du guide verticale (G), durant la connexion du casque (A) au collier (B).

**5.** Dispositif de protection suivant la revendication 4. **caractérisé en ce que** ledit pivot (X) tourne autour de son propre axe (H) du 90° d'une part à l'autre.

**6.** Dispositif de protection suivant la revendication 5. **caractérisé en ce que** lesdits bras (D1) et (D2) s'attaquent à ladite partie centrale (P) respéctivement dans les deux zones du connexion (N1) et (N2) grace aux deux mécanismes du connexion composés respéctivement d'un pivot (U1) enveloppé de deux ressorts du torsion (T1 ; T2) et d'un pivot (U2) enveloppé de deux ressorts du torsion (T3 ; T4). Ledit pivot (U1) pouvant s'engager dans les deux trous en ligne verticale (V1) et (V2) de la zone du connexion (M1) du bras (D1) que dans les deux trous en ligne verticale (S1) et (S2) de la zone du connexion (N1) de la partie centrale (P); pendant que les quatres extrémités (Q1) ; (Q3) ; (Q2) ; et (Q4) des deux ressorts du torsion (T1 ; T2) s'engagent respéctivement dans les trous (V3) ; (V4) de la zone du connexion (M1) du bras (D1) ; (S3) et (S4) de la zone du connexion (N1) de ladite partie centrale (P). Du même, ledit pivot (U2) pouvant s'engager dans les deux trous en ligne verticale (V5) et (V6) de la zone du connexion (M2) du bras (D2) que dans les deux trous en ligne verticale (S5) et (S6) de la zone du connexion (N2) de la partie centrale (P); pendant que les quatres extrémités (Q5) ; (Q7) ; (Q6) et (Q8) des deux ressorts du torsion (T3 ; T4) s'engagent respéctivement dans les trous (V7); (V8) de la zone du connexion (M2) du bras (D2) ; (S7) et (S8) de la zone du connexion (N2) de ladite partie centrale (P).
Lesdits mécanismes du connexion déscripts ci-dessus permettent auxdits Bras (DI ; D2) de s'ouvrir et de se fermer en s'adaptant ainsi au corps du Motocycliste.
